# EUROPÄISCHE PATENTSCHRIFT

(11) **EP 0 485 765 B1**
(45) Veröffentlichungstag und Bekanntmachung des Hinweises auf die Patenterteilung: **08.09.1993**
(21) Anmeldenummer: 91117947.1
(22) Anmeldetag: 22.10.1991
(51) Int. Cl.: B66F 3/12

(54) **Wagenheber**
Vehicle jack
Cric pour véhicules

(30) Priorität: 12.11.1990 DE 9015483 U
(43) Veröffentlichungstag der Anmeldung: 20.05.1992
(73) Patentinhaber: AUGUST BILSTEIN GMBH & CO. KG, 58240 Ennepetal (DE)
(72) Erfinder: Metzen, Wolfgang, Dipl.-Ing., W-5509 Kell (DE)

(56) Entgegenhaltungen:
- EP-A- 0 232 836
- DE-U- 9 005 572
- FR-A- 2 353 480

## Beschreibung

Die Erfindung betrifft einen Wagenheber nach dem Oberbegriff des Anspruchs 1.

Einen derartigen Wagenheber, bei dem die Bodenplatte gegenüber der Standsäule durch eine Feder in Ansetzposition geschwenkt wird und bei völlig zusammengeklapptem Wagenheber in eine waagerechte Stellung gebracht wird, zeigt das DE-GM 90 05 572. Nachteilig bei diesem Wagenheber muß eine komplizierte Formfeder eingesetzt werden, die in zwei Wirkrichtungen mit der Fußplatte verbunden werden muß.

Der Erfindung liegt die Aufgabe zugrunde, einen Wagenheber nach dem DE-GM 90 05 572 in der Form zu vereinfachen, daß ein beliebiges, der jeweiligen Konstruktion angepaßtes Federelement zum Verschwenken der Fußplatte gegenüber der Standsäule eingesetzt werden kann, wobei jedoch sichergestellt ist, daß die Fußplatte bei völlig zusammengeklapptem Wagenheber wieder zurück geklappt wird.

Diese Aufgabe wird erfindungsgemäß durch die Merkmale des Anspruchs 1 gelöst. Vorteilhafte Weiterbildungen werden in den Ansprüchen 2 bis 6 beschrieben.

Die mit der Erfindung erzielten Vorteile bestehen insbesondere darin, daß die gewünschte Funktion mit wenigen einfachen Bauteilen herstellbar ist. Bei der Ausbildung mit den Merkmalen nach Anspruch 5 wird der Vorteil erzielt, daß bei einem zusammengeklapptem Wagenheber Klappergeräusche der Bewegungseinrichtung verhindert werden.

Ein Ausführungsbeispiel der Erfindung ist in der Zeichnung dargestellt und wird im folgenden näher beschrieben. Es zeigen
- Fig. 1: die Ansicht eines Wagenhebers,
- Fig. 2: einen Schnitt durch den unteren Bereich eines Wagenhebers nach Fig. 1 in Ansetzstellung und
- Fig. 3: einen Schnitt entsprechend Fig. 2 in Staustellung.

Wie aus Figur 1 ersichtlich, weist der Wagenheber 1 eine Standsäule 2 auf, an derem unteren Ende über ein Gelenk 3 kippbar eine Bodenplatte 4 angebracht ist. Mittels einer Betätigungseinrichtung 5, im Ausführungsbeispiel einer Gewindespindel, wird ein Tragarm 6 gegenüber der Standsäule 2 geschwenkt, was über ein Schwenkgelenk 7 ermöglicht wird.

Die ausgezogene und die strichpunktierte Darstellung der Bodenplatte 4 zeigt die beiden äußersten Schwenkstellungen derselben. In der strichpunktierten Stellung ergibt sich die geringste Staulänge 8. Das Verschwenken der Bodenplatte in die Ansetzstellung erfolgt durch ein Federelement 9, im Ausführungsbeispiel einer einteiligen Wendelfeder, die um das als Bolzen ausgebildete Gelenk 3 angeordnet ist.

Der Tragarm 6 weist einen Lastkopf 10 auf, der zum Anheben an der entsprechend vorgesehenen Stelle des Fahrzeuges angreift.

Aus Fig. 2 sind die Einzelheiten im unteren Bereich des Wagenhebers ersichtlich. Diese Darstellung zeigt den unteren Bereich in Ansetzstellung, d.h. der Lastkopf 10 ist gegenüber der Bodenplatte 4 geringfügig angehoben. In dieser Stellung wird der Wagenheber unter das Fahrzeug gebracht und hat die richtige Stellung zum Anheben. Die Betätigungseinrichtung 5 durchdringt den Lastkopf 10 und ist über diesen gelenkig mit dem Tragarm verbunden. Sie ist, wie bereits vorerwähnt, als Gewindespindel ausgebildet und stützt sich über ein Kugellager 11 am unteren Ende ab. Am oberen Ende ist eine Bewegungsmutter 12 vorgesehen. Die Gewindespindel läuft in einem Spindelkopf 13 aus, an dem beispielsweise eine Handkurbel angebracht werden kann.

Das beschriebene Federelement 9 ist derart ausgestaltet, daß es mit seinen freien Enden zum einen gegen die Standsäule 2 und zum anderen gegen die Bodenplatte 4 drückt. Durch die Federkraft wird erreicht, daß die Aufstandsfläche 14 der Bodenplatte 4 sich im unbelasteten Zustand, wie in Fig. 2 gezeigt, in Richtung auf die Längserstreckung 15 der Standsäule 2 schwenkt.

Die Bodenplatte weist einen Anschlag 16 auf. Im Ausführungsbeispiel ist dieser Anschlag als separates Teil ausgebildet. Er umgreift das als Bolzen ausgebildete Gelenk 3 mit einer Bohrung und ist über eine Klippverbindung 17 mit der Bodenplatte 4 verbunden. Der Anschlag 16 hat einen nach oben gerichteten Finger 18, der beim Verspannen an der Unterseite des Lastkopfes 10 anliegt.

Beim endgültigen Zusammenschwenken des Wagenhebers in Staustellung, wie in Fig. 3 gezeigt, drückt der Lastkopf 10 gegen den Finger 18. Dadurch wird die Bodenplatte 4 gegen die Kraft des Federelements 9 quer zur Längserstreckung 15 der Standsäule 2 geschwenkt. In dieser Stellung ist die Lagereinheit entlastet und gelockert. Um ein Klappern zu verhindern, greift in dieser Position ein federnd ausgebildeter Haken 19 hinter den unteren Bereich der Bewegungseinrichtung.

## Patentansprüche

1. Wagenheber (1) mit einer Standsäule (2), an deren unterem Ende über ein Gelenk (3) kippbeweglich eine Bodenplatte (4) angebracht ist und einem, mittels einer Betätigungseinrichtung (5), schwenkbar zu dieser gelagerten Tragarm (6), wobei die Aufstandsfläche (14) der Bodenplatte (4) mittels eines Federelements (9) in Richtung auf die Längserstreckung (15) der Standsäule (2) geschwenkt wird, wobei das einen Lastkopf (10) aufweisende Ende des Tragarms (6) bei zusammen geklapptem Wagenheber (1) die Bodenplatte (4) gegen die Kraft des Federelementes (9) quer zur Längserstreckung (15) der Standsäule (2) schwenkt, dadurch gekennzeichnet, daß die Bodenplatte (4) mit einem Anschlag (16) ausgebildet ist und der Lastkopf (10) unmittelbar mit dem Anschlag (16) zusammenwirkt.

2. Wagenheber nach Anspruch 1, dadurch gekennzeichnet, daß der Anschlag (16) als separates Teil mit der Bodenplatte (4) verbunden ist.

3. Wagenheber nach Anspruch 2, dadurch gekennzeichnet, daß der Anschlag (16) mittels einer beispielsweise als Steck- und Rastverbindung ausgebildeten Klippverbindung (17) mit der Bodenplatte (4) verbunden ist.

4. Wagenheber nach einem der Ansprüche 1 bis 3, dadurch gekennzeichnet, daß der Anschlag (16) eine Bohrung aufweist, durch die sich eine Achse als Gelenk (3) zwischen Standsäule (2) und Bodenplatte (4) erstreckt.

5. Wagenheber nach einem der Ansprüche 1 bis 4, dadurch gekennzeichnet, daß der Anschlag (16) einen Haken aufweist, der das tragarmseitige Ende der Betätigungseinrichtung (5) bei zusammengeklapptem Wagenheber (1) hintergreifend verspannt.

6. Wagenheber nach Anspruch 5, dadurch gekennzeichnet, daß der Haken (19) federnd ausgebildet ist.

## Revendications

1. Cric pour véhicule (1), avec une colonne de support (2) à l'extrémité inférieure de laquelle une plaque de sol (4) basculante est disposée par l'intermédiaire d'une articulation (3), et un bras porteur (6) monté sur la colonne de support de manière à pouvoir pivoter sous l'action d'un dispositif d'actionnement (5), tandis que la surface de pose (14) de la plaque de sol (4) pivote à l'aide d'un élément à ressort (9), dans la direction longitudinale (15) de la colonne de support (2) tandis que, lorsque le cric pour véhicule (1) est en position repliée, une extrémité du bras porteur (6), présentant une tête de mise en charge (10) fait pivoter la plaque de sol (4) transversalement à la direction longitudinale (15) de la colonne de support (2), à l'encontre de la force de l'élément à ressort (9), caractérisé en ce que la plaque de sol (4) est réalisée avec une butée (16), et la tête de mise en charge (10) coopère directement avec la butée (16).

2. Cric pour véhicule selon la revendication 1, caractérisé en ce que la butée (16) est reliée à la plaque de sol (4) sous la forme d'une pièce séparée.

3. Cric pour véhicule selon la revendication 2, caractérisé en ce que la butée (16) est reliée à la plaque de sol (4) par l'intermédiaire d'une liaison à pinçage (17), par exemple une liaison à éléments mâle et femelle encliquetables.

4. Cric pour véhicule selon l'une des revendications 1 à 3, caractérisé en ce que la butée (16) présente un alésage traversé par un axe servant d'articulation (3) entre la colonne de support (2) et la plaque de sol (4).

5. Cric pour véhicule selon l'une des revendications 1 à 4, caractérisé en ce que la butée (16) présente un crochet qui, lorsque le cric pour véhicule (1) est replié, serre en l'accrochant par l'arrière l'extrémité côté bras porteur du dispositif d'actionnement (5).

6. Cric pour véhicule selon la revendication 5, caractérisé en ce que le crochet (19) est un crochet à ressort.

## Claims

1. Vehicle jack (1) having a pillar stand (2) to the lower end of which a base plate (4) is tiltably attached by way of a joint (3) and having a support arm (6) pivotably journalled to this by means of an operating device (5) and the contact surface (14) of the base plate (4) is pivoted in the direction towards the longitudinal extension (15) of the pillar stand (2) by means of a resilient element (9), wherein, in the case of a collapsed vehicle jack (1), the end with the load-bearing head (10) of the support arm (6) pivots the base plate (4) against the force of the resilient element (9) transverse to the longitudinal extension (15) of the pillar stand (2), characterised in that, the base plate (4) is formed with a stop (16) and the load-bearing head (10) cooperates directly with the stop (16).

2. Vehicle jack as claimed in claim 1 characterised in that the stop (16) is connected as a separate part to the base plate (4).

3. Vehicle jack as claimed in claim 2 characterised in that the stop (16) is connected to the base plate (4) by means of a tilt-connection (17) formed as a plug-in and latch connection.

4. Vehicle jack according to one of claims 1 to 3, characterised in that the stop (16) comprises a bore, through which an axle extends as a joint (3) between the pillar column (2) and the base plate (4).

5. Vehicle jack according to one of claims 1 to 4, characterised in that the stop (16) comprises a hook, which pretensioned engages behind the end of the operating device (5) at the support arm side in the case of a collapsed vehicle jack (1).

6. Vehicle jack according to claim 5, characterised in that the hook (19) is resiliently formed.
